# EUROPÄISCHE PATENTSCHRIFT

(11) **EP 0 932 742 B1**
(45) Veröffentlichungstag und Bekanntmachung des Hinweises auf die Patenterteilung: **28.11.2001**
(21) Anmeldenummer: 97944907.1
(22) Anmeldetag: 30.09.1997
(51) Int. Cl.: E06B 3/00, E06B 9/17

(54) **TÜR- ODER FENSTERELEMENT**
DOOR OR WINDOW ELEMENT
ELEMENT DE PORTE OU DE FENETRE

(30) Priorität: 01.10.1996 DE 19640551
(43) Veröffentlichungstag der Anmeldung: 04.08.1999
(73) Patentinhaber: Weimar, Karl-Heinz, D-49504 Lotte (DE)
(72) Erfinder: Weimar, Karl-Heinz, D-49504 Lotte (DE)
(74) Vertreter: Pott, Ulrich, Dipl.-Ing.
(86) Internationale Anmeldenummer: EP9705365
(87) Internationale Veröffentlichungsnummer: WO9814682

(56) Entgegenhaltungen:
- DE-A- 2 121 951
- FR-A- 2 647 498
- GB-A- 2 196 045

## Beschreibung

Die Erfindung bezieht sich auf ein Tür- oder Fensterelement, insbesondere für Büro- und/oder Wohncontainer, in einer Ausbildung nach dem Oberbegriff des Patentanspruchs.

Tür- oder Fensterelemente der vorgenannten Art weisen herkömmlicherweise einen Rahmen zur Anordnung von Fensteroder Türflügeln auf. Auch Festverglasungen mit nicht schwenk- oder kippbaren Flügeln sind von solchen Rahmen eingefaßt.

Aus der FR 2 647 498 A1 ist ein Fensterelement der eingangs genannten Art bekannt, bei dem unterhalb des oberen horizontalen Rahmenteils durch ein die beiden vertikalen Rahmenteile miteinander verbindendes Querprofil ein Aufnahmeraum für eine aufrollbare Abschirmvorrichtung ausgebildet ist, so daß dieser Aufnahmeraum für die aufrollbare Abschirmvorrichtung integraler Bestandteil des Fensterelementes ist. Damit geht der Vorteil einher, daß ein besonderes Aufsatzelement für die Abschirmvorrichtung mit den sich daraus ergebenen Befestigungs- und Abdichtungsschwierigkeiten nicht vorzusehen ist. Nachteilig bei diesem bekannten Fensterelement mit integriertem Aufnahmeraum für die Abschirmvorrichtung ist jedoch, daß diese nur mit einem erheblichen Montageaufwand anzuordnen ist, da der Rahmen insgesamt in eine Gebäudeöffnung von innen einzusetzen ist, und danach durch besondere Verleistungen unter Hinzufügung entsprechender Dichtmittel festgelegt werden muß.

Desweiteren ist für eine Festlegung dieses Fensterelementes in zum Beispiel einer Ausnehmung eines Containers erforderlich, daß die entsprechenden Wände des Containers ein vorbestimmtes Wandstärkemaß haben, um mit diesen Verleistungen das Fensterelement nach außen hin abzudichten und zu befestigen.

Der Erfindung liegt die Aufgabe zugrunde, ein Tür- oder Fen-sterelement der eingangs genannten Art zu schaffen, daß bei gleichzeitiger Materialersparnis eine variationsreiche und montagefreundliche Einsatzmöglichkeit bietet.

Zur Lösung dieser Aufgabe zeichnet sich das Tür- oder Fensterelement der eingangs genannten Art dadurch aus, daß der Rahmen aus zwei von innen und außen der Gebäudeöffnung her ineinander schiebbaren und jeweils ein Rastprofil aufweisenden, rechteckigen Teilrahmen besteht, die dem Rand der Gebäudeöffnung folgend diesen umgreifen und eine Anpassung des Tür- oder Fensterelementes an unterschiedliche Wandstärken gewährleisten, wobei das Rastprofil des äußeren Teilrahmens an einer an diesem vollständig umlaufenden Profilleiste ausgebildet ist, der innere Teilrahmen in den Bereich zwischen der Profilleiste und dem äußeren Teilrahmen eingreift und mit seinem Rastprofil an dem Rastprofil des äußeren Teilrahmens anliegt, so daß der äußere Teilrahmen zu Montagezwecken der Abschirmvorrichtung frei zur Verfügung steht.

Damit ist ein Tür- oder Fensterelement geschaffen, das sich nicht nur mit wenigen Handgriffen sicher und fest in eine Gebäudeöffnung zum Beispiel eines Wohncontainers festzulegen und abzudichten ist. Vielmehr kann dies mit übereinstimmenden Handgriffen und damit mit übereinstimmenden Montagearbeiten und -zeiten ohne das Erfordernis sonstiger Bauteile geschehen bei unterschiedlichen Wandstärken einer zum Beispiel Containerwand. Durch die einander zugeordneten Rastprofile ist das Wandstärkenmaß bei der Montage automatisch berücksichtigt. Dabei kann der äußere Teilrahmen auch bei unterschiedlichen Wandstärken frei zur Montage und zur Betätigung der Abschirmvorrichtung genutzt werden, ohne daß es besonderer Bauteile aufgrund unteschiedlicher Wandstärkemaße der Containerwand bedarf.

Aus der GB 2 196 045 A ist zwar bekannt, ein Rahmen aus einem jeweils als Rastprofil ausgebildeten äußeren und inneren Teilrahmen auszubilden, so daß sowohl der innere als auch der äußere Teilrahmen in gleichem Maße für die Variabilität sorgen. Aus dieser Druckschrift ist jedoch nicht bekannt, daß das Rastprofil des äußeren Teilrahmens an einer an diesem vollständig umlaufenden Profilleiste ausgebildet ist und daß der innere Teilrahmen in den Bereich zwischen der Profilleiste und den äußeren Teilrahmen eingreift.

Weitere Vorteile und Einzelheiten ergeben sich aus der Zeichnung und der nachfolgenden Beschreibung von Ausführungsbeispielen.

In der Zeichnung zeigen:
- Fig. 1: eine schaubildliche Darstellung eines Fensterelementes,
- Fig. 2: eine schaubildliche Detailansicht des oberen Eckbereiches des Fensterelementes,
- Fig. 3: eine Explosionsdarstellung eines erfindungsgemäßen Fensterelements in rückwärtiger Ansicht,
- Fig. 4: eine in dem Aufnahmebereich zu montierende Jalousie in Explosionsdarstellung,
- Fig. 5: eine alternative Ausbildung einer in dem Aufnahmebereich zu montierenden Jalousie,
- Fig. 6: ein vorderes Rahmenteil mit daran zu montierender, an Vertikalschienen verfahrbarer Lamellenjalousie,
- Fig. 7: eine ähnliche Darstellung wie Fig. 6 mit einem in dem Aufnahmebereich zu montierenden Rollo,
- Fig. 8: eine ähnliche Darstellung wie Fig. 7 mit einer bereichsweise aufstellbaren Markise als Fensterflächenschutz.

Im einzelnen weist der Rahmen 1 des Tür- oder Fensterelementes einen Bereich 2 zur Aufnahme der Fensterteile, insbesondere aufkipp- und schwenkbare Fensterflügel, sowie einen Aufnahmebereich 3 zur Aufnahme einer ausroll- oder -fahrbaren Jalousie, eines Rollos, einer Markise oder eines ähnlichen Fensterflächenschutzes auf. Die Bereiche 2 und 3 sind durch ein Querprofil 4 gegeneinander abgegrenzt, wobei das Querprofil 4 den Aufnahmebereich 3 unterseitig abschließt und ein Widerlager 4'. für den im Aufnahmebereich 2 für Fensterteile zu montierenden Fensteroder Türflügel ausbildet. Der Aufnahmebereich 3 ist gegenüber dem Rahmen 1 ortsfest angeordnet, schwenkt also nicht mit dem Flügel ein oder aus oder ist mit diesem verkippbar.

Statt aufschwenk- oder -kippbarer Fenster- oder Türflächenteile kann auch eine beispielsweise Festverglasung eingesetzt werden, bei der sich die Fenster nicht öffnen lassen, wie dieses etwa für Geschäftshausfassaden mit Klimatisierungsanlagen häufig verwendet wird.

In jedem Fall umläuft der Rahmen 1 mit seinen Randprofilen 6 sowohl den Bereich 2 zur Aufnahme der Fensterteile als auch den Aufnahmebereich 3. Dadurch ergibt sich ein einheitliches Montageelement, vorzugsweise optisch hervorgehoben durch den durchgehenden Verlauf der senkrechten Holme 10 der Randprofile 6.

Das Querprofil 4 ist gegenüber den Vorderflächen 5 der Randprofile 6 einwärts versetzt. Der Aufnahmebereich 3 ist vorderseitig von einer Abdeckung 7 abgedeckt, die flexibel oder starr sein kann und beispielsweise auf Zapfen 8 aufklipsbar ist, so daß die Abdeckung 7 einfach demontiert werden kann, um auch einen vorderseitigen Zugriff auf den Aufnahmebereich 3 zu ermöglichen. Im Sinne eines Einbruchschutzes kann auch die Blende 7 hinter den vorderen senkrechten Holmen 10 montiert sein, so daß eine Öffnung von außen ausgeschlossen ist. Die Blende 7 wird dann insbesondere aus einem stabilen Blech, beispielsweise Aluminium, bestehen. Rückwärtig ist der Aufnahmebereich 3 durch eine Abdeckung 7' abgeschlossen, die ebenfalls demontierbar ist und vorzugsweise mit an dem Rahmen 1 angeformten Teilen verrastet. Die Abdeckung 7' kann mit einem Belüftungsgitter 22 versehen sein.

Die vordere Abdeckung 7 schließt mit ihrer Vorderseite im wesentlichen bündig mit der Außenfläche 5 der Randprofile 6 ab, so daß sich eine einheitliche Vorderfläche ergibt. Zudem übergreift die Abdeckung 7 das Querprofil 4 zumindest bereichsweise, so daß bei eingerollter oder eingefahrener Jalousie oder dergleichen diese vollständig unsichtbar wird, da sie komplett hinter der Abdeckung 7 gelagert wird.

Diese Anordnung bildet zusammen mit dem einwärts versetzten Querprofil 4 einen Durchlaufkanal 9 zwischen dem Querprofil 4 und der Abdeckung 7 aus, durch den hindurch die Jalousie oder dergleichen ein- und ausfahrbar ist.

Zur Führung des Ein- und Ausfahrens der Jalousie 20 sind an den senkrechten Holmen 10 der Randprofile 6 Führungsschienen 11 für die Jalousie 20 ausgebildet, in denen diese während ihres Ein- oder Ausfahrens verläuft. Diese Führungsschienen können integral an den Randprofilen 6 angeformt sein oder zusätzliche Bauteile ausbilden. Besonders vorteilhaft sind die Führungsschienen 11 einstückig hinter den Vorderflächen 5 der senkrechten Holme 10 in den Randprofilen 6 eingeformt, so daß auch hier ein weiterer Montageaufwand verzichtbar ist.

Bei der Ausbildung gemäß Fig. 4 ist die Jalousie 20 auf eine Welle 23, die im Aufnahmebereich 3 gehalten ist, aufrollbar. Eine Kurbel 24 kann seitlich herausgeführt werden und in einem Klipsteil 25 am Rahmen 12 festgelegt sein. Die Abdeckung 7' kann unterschiedlich ausgebildet sein (Fig. 4, Fig. 5), wobei eine Belüftungseinheit 22 vorgesehen sein kann.

Bei der Ausbildung gemäß Fig. 6 wird die Jalousie 26 in externen seitlichen Führungsschienen 11b auf- und abwärts verfahren und rollt nicht auf einer Welle auf. Diese Führungsschienen 11b können vor den senkrechten Holmen 10 der Randprofile 6 gehalten sein. Innenliegende Führungsschienen 11 der Randprofile 10 können dann durch einklipsbare Blenden 27 verschlossen werden. Das obere Abschlußelement 26b der Jalousie 26, in dem die Zugmechanik für die Bewegung der Jalousie 26 angeordnet ist, steht mit einem Teilbereich über die Vorderseite des Rahmens 1 vor, so daß der Aufnahmeraum 3 in diesem Fall nach vorne hin erweitert ist, wozu Distanzstücke 7b vorgesehen sind, die einen Abstand der Blende 7 von der Vorderseite des Rahmens 1 sicherstellen. Die Jalousie 26 verläuft allerdings nicht vollständig vor dem Rahmen, sondern kann durch die Einwärtsversetzung des Querprofils 4 gegenüber der Vorderseite des Rahmens 1 für die rückwärtigen Bereiche der Lamellen den Innenraum des Rahmens nutzen. Dadurch ist ein nur minimaler Überstand der Jalousie 26 nach außen hin gesichert. Um die Breite des Aufnahmeraums 3 im Rahmen 1 für die Aufnahme des Abschlußelementes 26b zu vergrößern, kann eine Teilbereich der Randprofile 6 ausgenommen, beispielsweise ausgefräst, werden.

Gemäß Fig. 7 ist die Montage eines Rollos 28 vorgesehen, dessen unteres Querende 29 ebenfalls in seitlichen Führungsschienen 11 geführt werden kann und das zur Aufwicklung eine Welle 30 aufweist, die im Aufnahmebereich 3 montiert ist.

Gemäß Fig. 8 ist als Fensterflächenschutz eine Markise 30 vorgesehen, die zunächst in seitlichen Führungen 31 abwärts verfahrbar ist, wobei dann ihr unteres Querende 32 mittels eines in den Führungen 31 gehaltenen Schwenkbügels 33 ausschwenkbar ist. Da die Profile 31 auf die Längsholme 10 vorderseitig aufgesetzt sein können, können die integrierten Führungsschienen 11 wiederum durch einklipsbare Profile 27 optisch verschlossen werden. Auch in dieser Version ist der Aufnahmeraum 3 nach vorne hin erweitert. Dazu werden wieder Distanzstücke 7b als Abstandhalter für die vordere Abdeckung 7 eingesetzt. Es ist auch möglich, beispielsweise eine Markise 30 mit einer Jalousie 20 an einem Fensterelement zu kombinieren, wobei dann die Jalousie 20 in den Führungsschienen 11 und die Markise 30 in den vorne aufgesetzten Führungsschienen 11b verläuft.

Bei der Ausbildung eines Rollos 28 oder einer Markise 30 oder einer nur senkrecht auf- und abfahrbaren Jalousie 26 kann das Ausmaß des Bereiches 3 für die Aufnahme des Fensterflächenschutzes nach innen gering gehalten werden, so daß in den Innenraum des Gebäudes kein Kasten mit einer Abdeckung 7' hineinragt. Die rückwärtige Abdeckung 7'' des Bereiches 3 kann vielmehr planeben mit der Rückseite des Rahmens 12 abschließen.

Die Montagevariabilität wird zudem besonders dadurch erleichtert, daß der Rahmen 1 an verschiedene Wandstärken angepaßt werden kann, wozu dieser ein äußeres Rahmenteil 12 und ein inneres Rahmenteil 13 ausbildet, die in verschiedenen Stellungen miteinander verbindbar sind. Im vorliegenden Beispiel bilden dazu das vordere und das hintere Rahmenteil 12, 13 Querschenkel 14, 15 aus, die wandeinwärts gerichtet sind und auf ihren einander zugewandten Seiten Rastprofilierungen 16, 17 aufweisen. Die Rastprofilierungen sind im Querschnitt sägezahnförmig ausgebildet, so daß zum Ineinanderschieben der Rahmenteile 12, 13 nur eine geringe Kraft aufzuwenden ist, wohingegen das Auseinanderziehen der Rahmenteile 12, 13 gehemmt ist.

Bei der Montage werden die einzelnen Rahmenteile 12, 13 von vorne bzw. hinten in den Wandausschnitt eingesetzt und dann bei Umfassen der den Ausschnitt begrenzenden Wandteile zusammengedrückt, so daß sich die stegartigen Anformungen 18, 19 an den den Wandausschnitt begrenzenden Wandteilen abstützen. Die stegartigen Anformungen 18, 19 sind durch Teilbereiche der Randprofile 6 bzw. der entsprechenden Gegenstücke des inneren Rahmenteils 13 gebildet, eine zusätzliche bauliche Ausgestaltung ist daher verzichtbar. Durch die Sägezahnprofilierung 16, 17 an den Querschenkeln 14, 15 ist ein unbeabsichtigtes Auseinanderfallen des montierten Rahmens 1 verhindert.

Vorzugsweise sind die Querschenkel 14, 15 vollständig über den gesamten Rahmen 1 mit den Rastprofilierungen 16, 17 umgeben, so daß sich in Verbindungsstellung der Teile eine möglichst große Eingriffsfläche zwischen den vorderen und hinteren Rahmenteil 12, 13 ergibt.

Bei der Einhaltung von Normmaßen können Rahmen 1 mit einem vorderen Rahmenteil 12 und einem hinteren Rahmenteil 13, die mit stegartigen Anformungen 18, 19 die den Wandausschnitt begrenzende Wandteile umgreifen, den Montageaufwand erheblich verringern, da ein seitliches Ausschäumen verzichtbar sein kann, der Rahmen liegt wesentlich dichter an den Wandteilen, so daß die thermische Dämmung verbessert ist.

Die Verriegelung von vorderen und hinteren Rahmenteilen 12, 13 ist natürlich auch auf andere Weise, etwa durch Verschraubungen, die von einer Rahmenseite aus zugänglich sind, zu erreichen. Das hier vorgestellte Rastsystem bietet jedoch den Vorteil, daß mit einer einzigen wandeinwärts gerichteten Schubbewegung die komplette Montage der Tür- oder Fensterelemente durchführbar ist.

## Patentansprüche

1. Tür- oder Fensterelement zum Einsatz in Wandausschnitten von vorzugsweise Büro- und/oder Wohncontainern mit einem Rahmen (1) zur Anordnung von zumindest einem Tür- oder Fensterteil (2a), mit einer absenkbaren Abschirmvorrichtung, die über das Tür- oder Fensterelement längs in Rahmenteilen (6) angeformten Führungschienen (11) absenkbar ist, und mit einem unterhalb eines oberen horizontalen Rahmenteils (6) verlaufenden und zwei vertikale Rahmenteile (6) miteinander verbinden Querprofil (4), das zum oberen horizontalen Rahmenteil (6) hin einen Aufnahmeraum für den Sonnenschutz begrenzt und nach unten hin einen Anschlag für ein Tür- oder Fensterteil (2a) bildet, wobei das Querprofil (4) gegenüber den Führungsschienen (11) um deren Breite hin nach innen versetzt und hierdurch einen Spalt für die Abschirmvorrichtung bildet und wobei der Aufnahmeraum nach innen und außen hin durch die Abschirmvorrichtung verdeckende Abdeckplatten (7, 7') abdeckbar ist, **dadurch gekennzeichnet, daß** der Rahmen (1) aus zwei von innen und außen der Gebäudeöffnung her ineinander schiebbaren und jeweils ein Rastprofil (16,17) aufweisenden, Teilrahmen besteht, die dem Rand der Gebäudeöffnung folgend diesen umgreifen und eine Anpassung des Tür- oder Fensterelementes an unterschiedliche Wandstärken gewährleisten, wobei das Rastprofil (16) des äußeren Teilrahmens (12) an einer an diesem vollständig umlaufende Profilleiste (14) ausgebildet ist, der innere Teilrahmen (13) in den Bereich zwischen der Profilleiste (14) und dem äußeren Teilrahmen (12) eingreift und mit seinem Rastprofil (17) an dem Rastprofil (16) des äußeren Teilrahmens (12) anliegt, so daß der äußere Teilrahmen (12) zu Montagezwecken der Abschirmvorrichtung frei zur Verfügung steht.

2. Tür- oder Fensterelement nach Anspruch 1, **dadurch gekennzeichnet, daß** die Rastprofile (16, 17) rückstellgehemmt ausgebildet sind.

3. Tür- oder Fensterelement nach Anspruch 1 oder 2,
**dadurch gekennzeichnet, daß** die Führungsschienen (11) durch aufklipsbare Abdeckelemente (27) abdeckbar sind.

## Claims

1. A door or window element for use in cut-outs in walls of preferably office and/or dwelling containers, with a frame (1) in which is disposed at least one door or window part (2a), with a lowerable screening device which is adapted to be lowered over the door or window element lengthwise in guide rails (11) integrally formed in frame parts (6), and with, extending beneath an upper horizontal frame part (6) and connecting two vertical frame parts (6) to each other, a transverse profile (4) which, in the direction of the upper horizontal frame part (6), defines a space for receiving the sunshade and which downwardly forms an abutment for a door or window part (2a), the transverse profile (4) being offset inwards in relation to and by the width of the guide rails (11), so forming a gap for the screening device and which is adapted to be covered outwardly by cover panels (7, 7') which mask the screening device, **characterised in that** the frame (1) consists of two partial frames adapted to be pushed into each other from inside and outside the aperture in the building and each comprising a locking profile (16, 17) which, following the edge of the aperture in the building, engage around the said edge and guarantee adaptation of the door or window element to various wall thicknesses, the catch profile (16) of the outer partial frame (12) being constructed on a profiled strip (14) which completely encircles the said partial frame while the inner partial frame (13) engages the region between the profiled strip (14) and the outer partial frame (12), its catch profile (17) bearing on the catch profile (16) of the outer partial frame (12) so that the outer partial frame (12) is freely available for the purpose of fitting the screening device.

2. A door or window element according to claim 1, **characterised in that** the catch profiles (16, 17) are constructed to be reset-inhibiting.

3. A door or window element according to claim 1 or 2, **characterised in that** the guide rails (11) can be covered by clip-on cover elements (27)
Eight sheets of drawings

## Revendications

1. Elément de porte ou de fenêtre à monter dans des ouvertures découpées dans des parois appartenant de préférence à des cellules mobiles servant d'habitations ou de bureaux, comportant:
- un cadre (1) pour recevoir au moins une partie (2a) de porte ou de fenêtre,
- un dispositif formant écran, abaissable devant l'élément de porte ou de fenêtre par coulissement le long des rails de guidage (11) formés dans des parties de cadre (6),
- un profilé transversal (4) disposé en dessous d'une partie horizontale de châssis (6) située en haut, et reliant deux parties verticales de châssis (6), ce profilé délimitant, avec la partie supérieure horizontale de châssis (6), un espace pour loger la protection solaire et constituant, vers le bas, une butée pour une partie de porte ou de fenêtre (2a),
- le profilé transversal (4) étant, par rapport aux rails de guidage (11) décalé vers l'intérieur de la largeur de ces rails, en formant ainsi une fente pour le dispositif à écran,
- l'espace pour loger la protection solaire pouvant être recouvert vers l'intérieur et vers l'extérieur par des plaques de couverture (7, 7') recouvrant le dispositif à écran,
**caractérisé en ce que**
- le cadre (1) est composé de deux cadres élémentaires pouvant être glissés l'un dans l'autre de l'intérieur et de l'extérieur de l'ouverture de bâtiment, et présentant chacun un profilé d'arrêt (16, 17), ces cadres élémentaires étant en prise avec l'ouverture de bâtiment le long du bord de celle-ci et assurant l'adaptation de l'élément de porte ou de fenêtre aux différentes épaisseurs de paroi,
- le profilé d'arrêt (16) du cadre élémentaire externe (12) se trouve sur une baguette profilée (14) entourant totalement ce cadre,
- le cadre élémentaire interne (12) est engagé dans la zone située entre la baguette profilée (14) et le cadre élémentaire externe (12), avec son profilé d'arrêt (17) appliqué sur le profilé d'arrêt (16) du cadre élémentaire externe (12), de sorte que le cadre (12) est librement disponible pour le montage du dispositif à écran.

2. Elément selon la revendication 1,
**caractérisé en ce que**
les profilés d'arrêt (16, 17) sont configurés pour assurer un blocage automatique.

3. Elément selon la revendication 1 ou 2,
**caractérisé en ce que**
les rails de guidage (11) peuvent être recouverts par des éléments de couverture (27) clipsables.
